# EUROPÄISCHE PATENTSCHRIFT

(11) **EP 1 172 616 B1**
(45) Veröffentlichungstag und Bekanntmachung des Hinweises auf die Patenterteilung: **15.06.2005**
(21) Anmeldenummer: 01115665.0
(22) Anmeldetag: 04.07.2001
(51) Int. Cl.: F24D 19/10, F24D 11/00, F24D 17/00

(54) **Verfahren zum Betrieb eines Schichtenspeichers**
Method of operating a stratified accumulator
Procédé de commande pour accumulateur stratifié

(30) Priorität: 10.07.2000 AT 11722000
(43) Veröffentlichungstag der Anmeldung: 16.01.2002
(73) Patentinhaber: Vaillant GmbH, 42859 Remscheid (DE)
(72) Erfinder: Auf dem Kampe, Carsten, 42897 Remscheid (DE); Haack, Christian, 44388 Dortmund (DE)
(74) Vertreter: Hocker, Thomas

(56) Entgegenhaltungen:
- EP-A- 0 121 164
- EP-A- 1 158 251
- DE-A- 2 947 969
- DE-A- 3 151 688
- DE-A- 3 418 480
- DE-A- 3 524 016
- DE-A- 19 855 442

## Beschreibung

Die Erfindung bezieht sich auf ein Verfahren gemäß dem Oberbegriff des Anspruches 1.

Ein solches Verfahren wird beispielsweise in DE-A-19855442 offenbart.

Bei herkömmlichen Verfahren zum Betrieb eines Schichtenspeichers wird nach einer Wärmeanforderung, die meist von einem in der Höhenmitte des Schichtenspeichers angeordneten Temperaturfühler erfaßt wird, eine Aufheizung veranlaßt. Dabei geht ein Wärmeerzeuger in Betrieb, und es wird eine Ladepumpe in Gang gesetzt, die über den Kaltwasserabzug kühles Wasser ansaugt und zum Wärmetauscher fördert. Das erwärmte Wasser wird danach dem obersten Bereich des Schichtenspeichers zugeführt. Die Aufheizung wird dabei normalerweise erst beendet, bis der Schichtenspeicher vollständig aufgeheizt ist, d.h. daß im untersten Bereich des Schichtenspeichers eine bestimmte Temperatur überschritten ist. Die Erfassung der Temperatur im untersten Bereich des Schichtenspeiches kann dabei entweder direkt mittels eines in diesem Bereich angeordneten Temperaturfühlers oder indirekt durch Erfassung der Temperatur des in den obersten Bereich des Schichtenspeichers einströmenden Warmwassers erfolgen. In letzterem Fall ist es allerdings erforderlich die Leistung des Wärmetauschers oder einer diesen beaufschlagenden Wärmequelle genau zu kennen. Dadurch kann aufgrund der durch die Leistung des Wärmetauschers bei einem bestimmten Durchsatz bedingten Temperaturerhöhung und der Zulauftemperatur des Warmwassers auf die Temperatur im untersten Bereich des Schichtenspeichers geschlossen werden.

Unter verschiedenen Bedingungen ist es jedoch nicht erforderlich, den Speicher vollständig aufzuladen. So ist es beispielsweise am Abend nicht erforderlich, den Speicher vollständig aufzuladen. Eine vollständige Aufladung des Speichers bewirkt, daß dieser ein entsprechend hohes Temperaturniveau aufweist und daher entsprechend hohe Abstrahlungsverluste entstehen.

Ziel der Erfindung ist es, ein Verfahren der eingangs erwähnten Art vorzuschlagen, bei dem dieser Nachteil vermieden werden kann.

Erfindungsgemäß wird dies bei einem Verfahren der eingangs erwähnten Art durch die kennzeichnenden Merkmale des Anspruches 1 erreicht.

Durch die vorgeschlagenen Maßnahmen ist es möglich den Schichtenspeicher nur zu einem Teil aufzuheizen, sodaß zwar bei Bedarf eine für bestimmte Bedarfsformen ausreichend große Menge an Brauchwasser entnommen werden kann, ohne deshalb den Nachteil hoher Abstrahlungsverluste in Kauf nehmen zu müssen.

Ein weiteres Ziel der Erfindung ist es, eine Einrichtung zur Durchführung des erfindungsgemäßen Verfahrens vorzuschlagen.

Ausgehend von einer Einrichtung gemäß dem Oberbegriff des Anspruches 2 werden daher die kennzeichnenden Merkmale des Anspruches 2 vorgeschlagen.

Durch die Anordnung eines Temperaturfühlers im angegebenen Bereich kann die Aufladung im wesentlichen auf den oberhalb dieses Temperaturfühlers liegenden Bereich beschränkt werden, wobei durch die Nachheizung für die vorgegebene Zeit, verhindert wird, daß allein durch die Wärmeabstrahlung nach kurzer Zeit eine abermalige Aufladung ausgelöst wird und es so zu einem häufigen Takten der Wärmequelle kommt.

Durch die Zeitschaltuhr der Steuerung kann die Zeitspanne festgelegt werden, während der lediglich eine Teilaufladung erfolgen soll, wogegen zu den übrigen Zeiten bei Vorliegen einer Wärmeanforderung eine vollständige Aufladung des Speichers erfolgt.

Durch die Merkmale des Anspruches 3 ergibt sich der Vorteil, daß eine vollständige Aufladung des Speichers sehr einfach erfaßt werden kann, wobei auf eine Überwachung oder Erfassung der Leistung der Wärmequelle und des Durchflusses verzichtet werden kann.

Die Erfindung wird nun anhand der Zeichnung näher erläutert, die schematisch einen Schichtenspeicher zur Durchführung des erfindungsgemäßen Verfahrens zeigt.

In den untersten Bereich eines Schichtenspeichers 1 mündet ein Kaltwasserzulauf 2, wobei aus diesem Bereich ein Kaltwasserabzug 4 wegführt, in dem eine Umwälzpumpe 5 angeordnet ist und die zu einem Wärmetauscher 6 führt, der von einer nicht dargestellten Wärmequelle beaufschlagt ist. Von diesem führt ein Warmwasserzulauf 7 in den obersten Bereich des Speichers 1. Weiter führt eine Brauchwasserleitung 3 aus dem obersten Bereich des Speichers 1 weg.

Im untersten Bereich des Speichers 1 ist ein Temperaturfühler 14 angeordnet, der über eine Signalleitung 24 mit einer Steuerung 10 verbunden ist. An diese ist über eine weitere Signalleitung 23 ein weiterer Temperaturfühler 13 angeschlossen, der in einem größeren Abstand 27 vom Boden des Speichers angeordnet ist. Zweckmäßigerweise ist dieser Temperaturfühler 13 in einer Höhe von ca. 2/3 bis 3/4 der Gesamthöhe angeordnet.

Ein weiterer Temperaturfühler 12 ist im Bereich des Warmwasserzulaufs 7 angeordnet, der zur Erfassung der Einlauftemperatur des Warmwassers in den Speicher 1 vorgesehen ist und über eine Signalleitung 22 mit der Steuerung 10 verbunden ist.

Die Steuerung 10 ist mit einer Zeitschaltuhr 11 versehen, mit der ein oder mehrere Zeiträume festgelegt werden können, in denen lediglich eine Teil-Aufladung des Speichers 1 erfolgt.

Die Steuerung 10 ist weiter über eine Steuerleitung 21 mit der Umwälzpumpe 5 verbunden.

Im Betrieb strömt bei einer Zapfung von Brauchwasser über die Brauchwasserleitung 3 kaltes Wasser über den Kaltwasserzulauf 2 in den untersten Bereich des Speichers 1 ein.

Bei Vorliegen einer Wärmeanforderung, die bei Unterschreitung einer bestimmten Temperatur im Bereich des Temperaturfühlers 13 ausgelöst wird, fördert die Umwälzpumpe 5 kühles Wasser aus dem untersten Bereich des Speichers 1 über den Kaltwasserabzug 4 zum Wärmetauscher 6, wobei dieser von einer nicht dargestellten Wärmequelle beaufschlagt ist.

Das in dem Wärmetauscher erwärmte Wasser strömt dabei in den obersten Bereich des Speichers 1 ein.

Bei einer Voll-Aufladung wird die Aufladung erst dann beendet, wenn im untersten Bereich des Speichers 1, d.h. im Bereich des Temperaturfühlers 14 eine bestimmte Temperatur erreicht ist.

Bei einer Teil-Aufladung des Speichers 1, z.B. in den Abendstunden, wird die Aufladung zu einem Zeitpunkt beendet, der eine vorgegebene Zeit, z.B. 5 bis 10min, nach dem Erreichen einer vorbestimmten Temperatur im Bereich des Temperaturfühlers 13 liegt. Durch Nachladung während der vorbestimmten Zeit nach dem Erreichen der vorgegebenen Temperatur am Temperaturfühler 13 ist sichergestellt, daß nach Beendigung der Teil-Ladung nicht bereits eine sehr kleine Brauchwasserentnahme oder die Wärmeabstrahlung zu einer neuerlichen Ladung führt, was insbesondere bei einer Feuerstelle als Wärmequelle für den Wärmetauscher 6 sehr nachteilig wäre und zu einem erhöhten Schadstoffausstoß führen würde.

Dabei werden durch die Teil-Ladung des Speichers zu Zeiten zu denen keine größeren Brauchwasser-Zapfungen zu erwarten sind, die Abstrahlungsverluste vermindert, da eben nicht der gesamte Speicher auf einem hohen Temperaturniveau gehalten wird.

## Patentansprüche

1. Verfahren zum Betrieb eines Schichtenspeichers (1) bei dem neben der Temperatur des einströmenden Warmwassers mittels eines Temperaturfühlers (13) die Temperatur in einer bestimmten Höhe des Schichtenspeichers (1) erfaßt und der Speicher (1) bei Unterschreiten einer bestimmten Temperatur durch Zufuhr von Warmwasser aufgeladen wird, bis die Temperatur im untersten Bereich des Speichers einen bestimmten Wert erreicht hat, **dadurch gekennzeichnet, daß** zu bestimmten Zeiten der Speicher (1) nur vom obersten Teil des Schichtenspeichers (1) bis etwa zum Temperaturfühler (13) aufgeladen wird, wobei nach der Erreichung einer bestimmten Temperatur am Temperaturfühler (13) in einem bestimmten Abstand vom Boden des Speichers die Ladung nach Ablauf einer vorbestimmten Zeit, vorzugsweise 5 bis 10 Minuten, beendet wird.

2. Einrichtung zur Durchführung des Verfahrens nach Anspruch 1, die einen Schichtenspeicher (1) mit einem in dessen untersten Bereich mündenden Kaltwasserzulauf, einen aus diesem Bereich wegführenden Kaltwasserabzug, der zu einem Wärmetauscher (6) führt und einen in den obersten Bereich des Speichers (1) aus dem eine Brauchwasserleitung (3) wegführt, mündenden Warmwasserzulauf (7) umfasst, der an den Wärmetauscher (6) angeschlossen ist, wobei mindestens ein Temperaturfühler (13) zwischen dem Boden und dem oberen Abschluß des Speichers (1) angeordnet ist, der mit einer Steuerung (10) verbunden ist und ein weiterer, ebenfalls mit der Steuerung (10) verbundener Temperaturfühler (12) zur Erfassung der Zulauftemperatur vorgesehen ist, **dadurch gekennzeichnet, daß** der zwischen dem Boden und dem oberen Abschluß des Speichers (1) vorgesehene Temperaturfühler (13) zwischen dem dem obersten Drittel und dem obersten Viertel der Höhe des Speichers 1 angeordnet ist und die Steuerung mit einer Zeitschaltuhr (11) versehen ist.

3. Einrichtung nach Anspruch 2, **dadurch gekennzeichnet, daß** im untersten Bereich des Speichers (1) ein weiterer mit der Steuerung (10) verbundener Temperaturfühler (14) angeordnet ist.

## Claims

1. A process and method of operating a stratified storage (1) in which, apart from the temperature of the inflowing hot water sensed by a temperature sensor (13), the temperature at a certain height level of the stratified storage (1) is sensed and, when the temperature falls below a certain value, the storage (1) is charged by supplying hot water until the temperature in the lowermost portion of the storage has reached a certain value, **characterised in that** at certain times the storage (1) is only charged from the uppermost portion of the stratified storage (1) to approximately the temperature sensor (13) and that, after a certain temperature has been attained at the sensor (13) at a certain distance from the bottom of the storage, charging is discontinued upon the expiry of a certain period of time, preferably 5 to 10 minutes.

2. An arrangement for implementing the process according to Claim 1 comprising a stratified storage (1) with a cold water supply line entering at the lowermost portion of the storage, further a cold water discharge line leaving such lowermost portion and leading to a heat exchanger (6), and further a hot water supply line (7) likewise connected to the heat exchanger (6) and leading to the uppermost portion of the storage (1) from which latter a service water line (3) leads away, with a least one temperature sensor (13) being arranged between the bottom and the top end of the storage (1), such temperature sensor being connected with a controller (10), and with a further temperature sensor (12), likewise connected with the controller (10), for sensing the temperature of the inflowing water, **characterised in that** the temperature sensor (13) provided between the bottom and the top end of the storage (1) is arranged between the uppermost one-third and the uppermost quarter of the overall height of the storage (1) and that the controller is provided with a time switch (11).

3. An arrangement in accordance with Claim 2, **characterised in that** a further temperature sensor (14) connected with the controller (10) is arranged in the lowermost portion of the storage (1).

## Revendications

1. Procédé concernant le fonctionnement d'un accumulateur d'eau en couches (1) où, en plus de la température de l'eau chaude d'alimentation, la température à un certain niveau de l'accumulateur (1) est mesurée à l'aide d'une sonde thermométrique (13), l'accumulateur (1), au cas où une température déterminée n'est pas atteinte, étant rempli d'eau chaude jusqu'à ce que la température dans la partie la plus basse de l'accumulateur ait atteint une valeur déterminée, procédé **caractérisé par le fait qu'**à des intervalles détermins, l'accumulateur (1) n'est chargé qu'à partir de la partie la plus haute de l'accumulateur (1) à peu près jusqu'à la sonde thermométrique (13), la charge, à une temperature déterminée à la sonde (13) dans une distance déterminée du fond de l'accumulateur, etant terminée après un certain temps, soit de préférence 5 à 10 minutes.

2. Dispositif permettant l'exécution du procédé suivant la revendication 1, dispositif comprenant un accumulateur d'eau en couches (1) avec un tuyau d'alimentation en eau froide aboutissant dans la partie inférieure dudit dispositif, un tuyau de décharge d'eau froide partant de cette partie et aboutissant à un échangeur de chaleur (6), et avec un tuyau d'alimentation en eau chaude (7) aboutissant dans la partie supérieure de l'accumulateur (1) d'où part un tuyau d'eau sanitaire (3), le tuyau d'alimentation (7) étant relié à l'échangeur de chaleur (6), au moins une sonde thermométrique (13) étant prévue entre le fond et le couvercle de l'accumulateur (1) et reliée à un dispositif de réglage (10), ainsi qu'une autre sonde thermométrique (12) reliée également au dispositif de réglage (10) pour mesurer la température d'admission, dispositif **caractérisé par le fait que** la sonde thermométrique (13) prévue entre le fond et le couvercle de l'accumulateur (1) est disposée entre le tiers superieur et le quart superieur de la hauteur de l'accumulateur (1), et que le dispositif de réglage est doté d'un chronorelais (11).

3. Dispositif suivant la revendication 2, **caractérié par le fait** que dans la partie la plus basse de l'accumulateur (1) il est prévu une autre sonde thermométrique (14) reliée au dispositif de réglage (10).
